# EUROPÄISCHE PATENTSCHRIFT

(11) **EP 0 195 298 B1**
(45) Veröffentlichungstag und Bekanntmachung des Hinweises auf die Patenterteilung: **23.11.1989**
(21) Anmeldenummer: 86102729.0
(22) Anmeldetag: 03.03.1986
(51) Int. Cl.: F22B 35/10, F22G 5/12

(54) **Dampferzeuger mit einem temperaturgeregelten Parallelrohrsystem**
Steam generator with a temperature-regulated parallel-tube system
Générateur de vapeur avec système de tubes en parallèle avec régulation de la température

(30) Priorität: 16.03.1985 DE 3509637
(43) Veröffentlichungstag der Anmeldung: 24.09.1986
(73) Patentinhaber: SIEMENS AKTIENGESELLSCHAFT, 80333 München (DE)
(72) Erfinder: Brückner, Hermann, D-8521 Uttenreuth (DE); Stadie, Lothar, D-8552 Höchstadt (DE); Lankes, Franz, D-8551 Hemhofen (DE)

(56) Entgegenhaltungen:
- DE-A- 1 776 137
- DE-A- 1 816 851
- FR-A- 729 304
- FR-A- 1 340 917
- FR-A- 2 436 341

## Beschreibung

Die Erfindung bezieht sich auf einen Dampferzeuger mit einem temperaturgeregelten Parallelrohrsystem mit den Endheizflächen der einzelnen Stränge des Paraiieirohrsystems vorgeschalteten Einspritzkühlern, mit einem an der die einzelnen Stränge aufnehmenden Dampfsammelleitung angeschlossenen Meßfühler für die Temperatur des Mischdampfes hinter dem Parallelrohrsystem und mit einer vom Meßfühler und einer Sollwertvorgabe gesteuerten Regeleinrichtung für die Einspritzkühler, wobei jedem der parallelgeschalteten Stränge ein separater Temperaturmeßfühler für die Dampftemperatur zugeordnet ist und diese Temperaturmeßfühler an einen Temperaturregler. angeschlossen sind.

Ein solcher Dampferzeuger ist aus der DE-A-1 816 851 bekannt.

Bei Meßfühlern mit Parallelrohrsystemen ist es zur Temperaturregelung des Dampfes bekannt, vor den Endheizflächen der Hochdrucküberhitzer und Zwischenüberhitzer Einspritzkühler vorzusehen. Die Steuerventile für die Einspritzkühler werden dabei über einen Regler gesteuert, der seinerseits wiederum von einem in der Dampfsammelleitung angeordneten Temperaturfühler sowie von einer Sollwertvorgabe beeinflußt wird. Bei Parallelrohrsystemen, d. h. bei Heizflächen mit parallel zueinander geschalteten Rohrbündeln, Schotten oder Membranwänden, sind ungleichmäßige Beheizungszustände und unterschiedliche Durchströmungsgeschwindigkeiten der Rohrleitungen unvermeidlich. Das führt dazu, daß zwischen den zueinander parallelen Rohrleitungen und Strängen unzulässig hohe Temperaturdifferenzen auftreten können, die zu unzulässig hohen Spannungen im Material führen, und daß örtlich, betriebsbedingt auch unzulässig hohe Absoluttemperaturen an den einzelnen Rohren des Parallelrohrsystems erreicht werden können. Solche Überbeanspruchungen führen dann zu Rohrschäden mit der Folge erhöhter Reparaturkosten und einer verminderten Verfügbarkeit der Dampferzeugungsanlage.

Zur Vermeidung solcher Überbeanspruchungen ist es bereits bekannt, die Dampftemperatur nach oben hin zu begrenzen. Dabei wird eine gewisse Verschlechterung des Gesamtwirkungsgrades der Dampferzeugeranlage in Kauf genommen.

Durch die DE-OS 17 76 137 ist es bereits bekannt, für Durchlaufdampferzeuger mit zwei parallelen Strängen jedem dieser beiden Stränge je einen Einspritzkühler zuzuordnen und diese Einspritzkühler mit einer Einspritzmenge von 2 bis 3 % zu betreiben. Bei ungleicher Belastung der Stränge sollen dann diese beiden Einspritzkühler gegensinnig gesteuert werden. Mit dieser Ausbildung eines Durchlaufdampferzeugers läßt sich eine ungleichmäßige Belastung der beiden Stränge gut ausregeln. Trotzdem können noch örtliche Überlastungen in den einzelnen Rohren ein und desselben Stranges entstehen, welche z. B. strömungsbedingt, durch lokal veränderte Dampfblasenbildung entstehen, die es geraten sein lassen, den Kessel nicht zu nahe an der theoretisch errechenbaren Höchstleistung zu betreiben.

Der Erfindung liegt daher die Aufgabe zugrunde, einen Weg zu weisen, wie bei Dampferzeugern mit Parallelrohrsystemen Überbeanspruchungen einzelner Rohre oder Stränge vermieden werden können, ohne daß die Dampftemperatur allzusehr gegenüber der theoretisch zulässigen Dampftemperatur zurückgenommen werden muß.

Diese Aufgabe wird durch die Merkmale des Anspruchs 1 gelöst. Vorteilhafte Weiterbildungen sind in den Ansprüchen 2 bis 6 beschrieben.

Durch die der Zuordnung eines separaten Strangmeßfühlers für die Dampftemperatur zu einem jeden der parallel geschalteten Stränge werden einerseits ungleiche Belastungen der einzelnen Stränge erfaßt und wird zugleich die Voraussetzung geschaffen, um über eine Steuerlogik den stärker belasteten Strang durch Aufsteuem des zugeordneten Einspritzkühlers zu entlasten und durch Zusteuern des dem am wenigsten belasteten Strang zugeordneten Einspritzkühlers einen Ausgleich zu schaffen. Dadurch wird die Beanspruchung der einzelnen Stränge, wie etwa von Membranenwänden, Schotten und bestimmten Rohrbünden vergleichmäßigt. Auf dieser Vergleichmäßigung der Beanspruchung der einzelnen Stränge aufbauend, wird eine noch zuverlässigere Absicherung gegenüber Beanspruchung bzw. Übertemperaturen erreicht, wenn den heißen Enden der einzelnen Parallelrohre eines jeden Stranges separate Temperaturmeßfühler zugeordnet sind, die an eine Überwachungslogik angeschlossen sind, die den Meßwert mit der höchsten Temperatur ermittelt und mit einem fest vorgegebenen Referenzwert für die Temperatur vergleicht und den zugeordneten Einspritzkühler bei Überschreiten des Referenzwertes vorrangig zu anderen Steuerbefehlen aufsteuert. Hierdurch läßt sich wirkungsvoll eine lokale Überbeanspruchung bzw. Überhitzung vermeiden, ohne daß dadurch die Gesamtleistung des Dampferzeugers wesentlich herabgesetzt werden muß. Das heißt, die Gesamtleistung des Dampferzeugers läßt sich näher an die theoretische Höchstbelastung heranführen.

Weitere Einzelheiten der Erfindung werden anhand eines in der Figur dargestellten Ausführungsbeispiels näher erläutert. Es zeigt :

Die Figur ein schematisches Schaltbild eines Dampferzeugers mit einem Parallelrohrsystem und die Schaltanordnung für die Regelung der Temperatur in den einzelnen Heizflächen.

Bei dem in der Figur schematisch dargestellten Dampferzeuger 1 strömt das Speisewasser von unten über den hier nicht dargestellten Economiser und Verdampfer in eine Verteilerleitung 2 und von dort in die diversen in zueinander parallel geschalteten Strängen 3, 4, 5 und 6 angeschlossenen Vor- und Endüberhitzerheizflächen 7, 8, 9, 10 des Dampferzeugers 1 ein. Diese Heizflächen können Teile der Kesselaußenwand oder auch Teile einer Zwischen- oder Membranwand sein. In der Darstellung der Figur führt der linke Strang 3 in ein Teil der Außenwand 7 eines Dampferzeugers 1 und der rechte Strang 4 in eine Zwischenwand 9 des Dampferzeugers und sind die im rechten und linken Strang 3, 4 eingezeichneten oberen Heizflächen 8, 10 Endüberhitzerheizflächen, d. h. Rohrbündel, die man sich etwa im mittleren Bereich des Rauchgaszuges installiert vorstellen muß. Hinter den Endüberhitzerflächen 8, 10 münden die einzelnen Stränge in eine Dampfsammelleitung 11, die zum Verbraucher, im allgemeinen zur Dampfturbine (nicht dargestellt) führt.

In jeden der beiden dargestellten Stränge 3, 4 erkennt man hinter den Heizflächen 7, 9 der Kesselaußenwand bzw. der Zwischenwand und den zugehörigen Endüberhitzer Heizflächen 8, 10 je einen Einspritzkühler 12, 13, der über je ein separates, motorgesteuertes Ventil 14, 15 an die Speisewasserleitung 16 angeschlossen ist. Sowohl an den heißen Enden der Parallelrohre 17 bis 26 der einzelnen Endüberhitzer 8, 10, wie auch an den den jeweiligen Endüberhitzem verlassenden einzelnen Strängen 3 bis 6 sowie an der Sammeldampfleitung 11, in die die Stränge schließlich einmünden, sind Temperaturmeßfühler 27 bis 39 angeordnet. Die in den die Endüberhitzer 8, 10 verlassenden Strängen eingebauten Temperaturmeßfühler 37, 38 sind an einen Temperaturregler 40 angeschlossen, der seinerseits wieder über eine weitere Steuerlogik 41 mit den Stellmotoren der einzelnen Steuerventile 14, 15 der Einspritzkühler 12, 13 verbunden sind. Der Temperaturregler ist so aufgebaut, daß er in vorgegebenen Zeitintervallen den Temperaturmeßfühler 37, 38 mit der jeweils höchsten und niedrigsten Dampftemperatur ermittelt und das Steuerventil 14, 15 des Einspritzkühlers 12, 13 des Stranges 3 bis 6 mit der höchsten Dampftemperatur etwas weiter aufsteuert und das Steuerventil 14, 15 des Einspritzkühlers 12, 13 des Stranges 3 bis 6 mit der niedrigsten Dampftemperatur etwas zusteuert. Die Temperaturen der einzelnen Stränge werden so einander angenähert.

Die Temperaturmeßfühler 27 bis 36 an den Parallelrohren 17 bis 26 der einzelnen Endüberhitzer 8, 10 sind an je eine Überwachungslogik 42, 43 je Endüberhitzer angeschlossen, die sie in vorgegebenen Zeitintervallen abfragen. Die Meßwerte werden mit einem vorgegebenen Referenzwert 44, 45 in einer Vergleichsstufe 46, 47 vergleichen. Überschreitet ein Meßwert den Referenzwert, so wird in der Vergleichsstufe ein Signal gebildet, das einerseits über eine Negation 48 bis 51 und eine ODER-Funktion 52 bis 55 die Übertragung der Signale des Temperaturreglers 40 blockiert und zugleich das Steuerventil 14, 15 des Einspritzkühlers 12, 13 des zugehörigen Stranges 3 bis 6 etwas aufsteuert.

Der in der Dampfsammelleitung 11 befindliche Meßfühler 39 für die Dampfmischtemperatur ist an ein Regelglied 56 angeschlossen, daß diesen Meßwert mit einem Vorgabewert 57, in dem die vom Verbraucher gewünschte Dampftemperatur eingeprägt ist, vergleicht. Je nachdem ob der Meßwert oberhalb oder unterhalb dieses Sollwertes liegt, wird ein Steuerbefehl zur Auf- bzw. zur Zusteuerung erzeugt. Dieser Meßwert wird über ein ODER-Gatter 58, 59 in die Steuerleitungen aller Steuerventile 14, 15 der Einspritzkühler 12, 13 eingegeben. An den zweiten Eingang dieser ODER-Gatter 58, 59 eines jeden Steuerventiles kann ein von der Stellung des Steuerventils abhängiges Signal anliegen, das bei der Extremstellung des zugehörigen Steuerventils ausbleibt und so eine Übersteuerung desselben verhindert.

Beim Betrieb des Dampferzeugers 1 wird das Speisewasser über eine hier nicht weiter dargestellte Speisewasserpumpe einen Economiser und einen Verdampfer in der Darstellung der Figur von unten über die Verteilerleitung 2 in die einzelnen zueinander parallelen Stränge 3 bis 6 und die in diesen Strängen eingebauten Vor- und Endüberhitzerheizflächen 7 bis 10 gedrückt. In ihnen wird das Speisewasser in verschiedenen Parallelrohren aufgeheizt und danach neu gesammelt und in den Parallelrohren 17 bis 26 weiterer Endüberhitzerheizflächen 8, 10 auf den gewünschten Endzustand erhitzt. Der Dampf wird in den zugehörigen Strängen 3 bis 6 gesammelt. Jeder dieser parallel geschalteten Heizflächen oder Stränge leitet den Dampf dann in die Sammeldampfleitung 11, die den überhitzten Dampf dem Verbraucher, im allgemeinen einer Dampfturbine, zuleitet.

Infolge Ungleichmäßigkeiten in der Wärmeabgabe und infolge dynamischer Ungleichmäßigkeiten des Strömungswiderstandes in den einzelnen ParaJlelrohren - wie sie z. B. durch etwas vorzeitige Verdampfung entstehen können - entstehen in den parallelen Rohren örtlich und zeitlich unterschiedliche Rohr- und Dampftemperaturen. Diese wiederum werden von den in den einzelnen Strängen 3 bis 6 angeschlossenen Temperaturfühlern erfaßt. Sie veranlassen, daß der Temperaturregler 40 das dem heißesten Strang zugeordnete Steuerventil etwas weiter öffnet und das dem kühlsten Strang zugeordnete Steuerventil etwas weiter zu schließen. Durch diese in kurzen Zeitintervallen vorgenommene Regelungen erfolgt ein Ausgleich der Heizleistung in den verschiedenen Strängen und werden Temperaturschieflagen und_{'} Materialüberbeanspruchungen - insbesondere im stationären Betrieb vermieden. Für das vom Temperaturfühler 39 der Dampfsammelleitung 11 gesteuerte Regelglied 56 reduziert sich dadurch die Regelstrecke zu einem einstrangigen System, so daß alle Steuerventile zu dieser Hauptregelung nur parallel verstellt zu werden brauchen. Dies kann unabhängig von der jeweiligen Öffnungsposition der einzelnen Steuerventile der Einspritzkühler erfolgen. Nur bei Endlagen, werden jene Steuerbefehle des Regelgliedes 56, die zu einer Überschreitung dieser Endlagen führen würden, unterdrückt. Die hierzu gegenläufigen Befehle werden durch die Aufteilung in einen schliessenden Signalweg 60, 61 und einen öffnenden Signalweg 62, 63 und die Zwischenschaltung von ODER-Gattem 64 bis 67 durchgelassen. Diese ODER-Gatter steuern im Stromkreis der Stellmotore der Steuerventile liegende Schaltelemente 68 bis 71.

Hiervon unabhängig wird durch die Überwachungslogik 42, 43 verhindert, daß einzelne Parallelrohre in den Heizflächen der Endüberhitzer oder Zwischenüberhitzer überlastet werden können. Dies geschieht durch Blockierung der Signalübertragung seitens des Temperaturreglers und des Regelgliedes in Schließrichtung bei gleichzeitiger Aufsteuerung des Steuerventils des zugeordneten Einspritzkühlers.

Diese Art der Temperaturregelung beim Dampferzeuger läßt sich in analoger Weise auch für Zwischenüberhitzerheizflächen etwa vor der Mittel- und Niederdruckstufe einer Dampfturbine einsetzen. Sie erlaubt es dem Dampferzeuger, näher an seine theoretisch gerade noch zulässige Leistungsobergrenze heranzufahren, ohne örtlich oder zeitlich unzulässige thermische Belastung befürchten zu müssen. Hierdurch läßt sich eine höhere Leistung und ein höherer Wirkungsgrad des Dampferzeugers erreichen.

## Patentansprüche

1. Dampferzeuger mit einem temperaturgeregelten Parallelrohrsystem mit den Endheizflächen (7, 8, 9, 10) der einzelnen Stränge (3, 4, 5, 6) des Parallelrohrsystems vorgeschalteten Einspritzkühlern (12, 13), mit einem an der die einzelnen Stränge aufnehmenden Dampfsammelleitung (11) angeschlossenen Meßfühler (39) für die Temperatur des Mischdampfes hinter dem Parallelrohrsystem und mit einer vom Meßfühler und einer Sollwertvorgabe gesteuerten Regeleinrichtung für die Einspritzkühler, wobei jedem der parallelgeschalteten Stränge (3 bis 6) ein separater Temperaturmeßfühler (37, 38) für die Dampftemperatur zugeordnet ist und diese Temperaturmeßfühler an einen Temperaturregler (40) angeschlossen sind, der den Einspritzkühler (12, 13) des Stranges mit der höchsten Dampftemperatur aufsteuert und den Einspritzkühler (12, 13) des Stranges mit der niedrigsten Dampftemperatur zusteuert, wobei den heißen Enden der einzelnen Parallelrohre (17 bis 26) eines jeden Stranges (3 bis 6) separate Temperaturmeßfühler (27 bis 36) zugeordnet sind, die an eine Überwachungslogik (42, 43) angeschlossen sind, die den Meßwert mit der höchsten Temperatur ermittelt und mit einem fest vorgegebenen Referenzwert (44, 45) für die Temperatur vergleicht und den zugeordneten Einspritzkühler (12, 13) bei Überschreiten des Referenzwertes vorrangig zu anderen Steuerbefehlen aufsteuert.

2. Temperaturregelung nach Anspruch 1, dadurch gekennzeichnet, daß die Signale des der Dampfsammelleitung (11) angeschlossenenen Temperaturmeßfühlers (39) mittels des Regelgliedes alle Einspritzkühler (12, 13) synchron, jedoch nachrangig zu den übrigen Steuersignalen auf- bzw. zusteuern.

3. Temperaturregelung nach Anspruch 1, dadurch gekennzeichnet, daß die Einspritzkühler (12, 13) über Steuerventile (14, 15) betätigbar sind.

4. Temperaturregelung nach Anspruch 3, dadurch gekennzeichnet, daß die Steuerventile (12, 13) über Steuerimpulse schrittweise auf- und zusteuerbar sind.

5. Temperaturregelung nach Anspruch 1, dadurch gekennzeichnet, daß die Steuersignale der Überwachungslogik (42, 43) über eine Negation und einem im Steuerweg der Steuerlogik geschaltetes UND-Glied (52 bis 55) die Steuerbefehle des Temperaturreglers (40) blockieren und das Steuerventil (14, 15) für den Einspritzkühler (12, 13) aufsteuern.

6. Temperaturregelung nach Anspruch 1, dadurch gekennzeichnet, daß die. Temperaturfühler (27 bis 36) nur an einzelnen repräsentativen Parallelrohren (17 bis 26) jeweils einer Heizfläche (8, 10) angeschlossen sind.

## Claims

1. Steam generator having a temperature-regulated parallel pipe system with injection coolers (12, 13) which are connected upstream of the end heating surfaces (7, 8, 9, 10) of the individual lines (3, 4, 5, 6) of the parallel pipe system, having a measuring sensor (39) for the temperature of the mixed steam downstream of the parallel pipe system, said sensor being connected to the steam collecting line (11) which accommodates the individual lines, and having a regulating device for the injection coolers, which device is controlled by the measuring sensor and a desired value input, there being associated with each of the lines (3 to 6) which are connected in parallel a separate temperature measuring sensor (37, 38) for the steam temperature, said temperature measuring sensors being connected to a temperature regulator (40) which controllably opens the injection cooler (12, 13) of the line with the highest steam temperature and controllably closes the injection cooler (12, 13) of the line with the lowest steam temperature, there being associated with the hot ends of the individual parallel pipes (17 to 26) of each line (3 to 6) separate temperature measuring sensors (27 to 36) which are connected to a monitoring logic system (42, 43) which determines the measured value with the highest temperature and compares it with a fixedly preset reference value (44, 45) for the temperature and controllably opens the associated injection cooler (12, 13) when the reference value is exceeded, with priority over other control commands.

2. Temperature regulation according to claim 1, characterised in that the signals of the temperature measuring sensor (39) connected to the steam collecting line (11) controllably open or close, by means of the regulating element, all the injection coolers (12, 13) synchronously, yet with the other control signals having priority over them.

3. Temperature regulation according to claim 1, characterised in that the injection coolers (12, 13) can be actuated by way of control valves (14, 15).

4. Temperature regulation according to claim 3, characterised in that the control valves (12, 13) can be controllably opened and closed stepwise by way of control pulses.

5. Temperature regulation according to claim 1, characterised in that the control signals of the monitoring logic system (42, 43) block the control commands of the temperature regulator (40) by way of a negation and an AND element (52 to 55) connected in the control path of the control logic system and controllably open the control valve (14, 15) for the injection cooler (12, 13).

6. Temperature regulation according to claim 1, characterised in that the temperature sensors (27 to 36) are connected only to individual representative parallel pipes (17 to 26) of a respective heating surface (8, 10).

## Revendications

1. Générateur de vapeur comprenant un système de tubes en parallèle, réglé en température avec les dispositifs de refroidissement par projection (12, 13) montés en amont des surfaces de chauffe terminales (7, 8, 9, 10) des diverses branches (3, 4, 5, 6) du système de tubes en parallèle, une sonde (39) destinée à mesurer la température de la vapeur mixte en aval du système de tubes en parallèle et reliée au conduit collecteur de vapeur (11) recevant les diverses branches et un dispositif de réglage des dispositifs de refroidissement par projection, qui est commandé par la sonde de mesure et par une prescription de consigne, à chacune des branches (3 à 6) montées en parallèle étant associée une sonde distincte (37, 38) destinée à mesurer la température de la vapeur et ces sondes de mesure de la température étant reliées à un dispositif de réglage de la température, qui ouvre le dispositif de refroidissement par projection (12, 13) de la branche dont la température de la vapeur est la plus élevée et qui ferme le dispositif de refroidissement par projection (12, 13) de la branche dont la température de la vapeur est la plus basse, aux extrémités chaudes des divers tubes en parallèle (17 à 26) de chaque branche (3 à 6) étant associées des sondes distinctes (27 à 36) de mesure de la température, qui sont reliées à une logique de surveillance (42, 43), laquelle détermine la valeur mesurée ayant la température la plus élevée et la compare à une valeur de référence (44, 45) de la température, qui est fixée à l'avance, et qui, prioritairement à d'autres ordres de commande, ouvre les dispositifs de refroidissement (12, 13) associés lorsque la valeur de référence est dépassée.

2. Dispositif de réglage de température suivant la revendication 1, caractérisé en ce que les signaux de la sonde de mesure de la température (39), reliée au conduit collecteur de la vapeur (11), ouvrent ou ferment, au moyen de l'organe de réglage, tous les dispositifs de refroidissement par projection (12, 13) en synchronisme mais non prioritairement aux autres signaux de commande.

3. Dispositif de réglage de la température suivant la revendication 1, caractérisé en ce que les dispositifs de refroidissement par projection (12, 13) peuvent être actionnés par des vannes de commande (14, 15).

4. Dispositif de réglage de la température suivant la revendication 3, caractérisé en ce que les vannes de commande (12, 13) peuvent être ouvertes et fermées pas à pas par des impulsions de commande.

5. Dispositif de réglage de la température suivant la revendication 1, caractérisé en ce que les signaux de commande de la logique de surveillance (42, 43) bloquent les ordres de commande du dispositif de réglage de la température (40) par l'intermédiaire d'une inversion et d'une porte ET (52 à 55) montée dans la voie de commande de la logique de commande et ouvrent la vanne de commande (14, 15) pour les dispositifs de refroidissement par projection (12, 13).

6. Dispositif de réglage de la température suivant la revendication 1, caractérisé en ce que les sondes de température (27 à 36) ne sont reliées qu'à des tubes en parallèle individuels représentatifs (17 à 26) de chaque surface de chauffe (8, 10).
